# FASCICULE DE BREVET EUROPEEN

(11) **EP 2 569 500 B1**
(45) Date de publication et mention de la délivrance du brevet: **28.12.2016**
(21) Numéro de dépôt: 11725152.0
(22) Date de dépôt: 11.05.2011
(51) Int. Cl.: E05C 17/28, E05C 17/04

(54) **ENSEMBLE POUR BAIE**
BESCHLAG FÜR EINE TÜR- ODER FENSTERÖFFNUNG
FITTING FOR A DOOR OR WINDOW APERTURE

(30) Priorité: 12.05.2010 FR 1053719
(43) Date de publication de la demande: 20.03.2013
(73) Titulaire: Assly, 69009 Lyon (FR)
(72) Inventeur: GARNIER, Fabrice, F-69390 Vourles (FR); CONDEMINE, Louis, F-69370 Saint Didier Au Mont D'or (FR)
(74) Mandataire: Chevalier, Renaud Philippe
(86) Numéro de dépôt international: PCT/FR2011/051053
(87) Numéro de publication internationale: WO 2011/141677

(56) Documents cités:
- EP-A1- 1 997 990
- EP-A2- 1 170 445
- EP-A2- 2 113 623
- DE-U1- 8 525 718
- DE-U1-202008 010 055
- FR-A1- 2 509 778
- US-A- 5 381 628

## Description

La présente invention se rapporte à un ensemble pour baie.

Un ensemble pour baie comporte classiquement :
- un dormant destiné à être monté dans la baie,
- un ouvrant, notamment de type fenêtre, monté mobile sur le dormant entre une position ouverte dans laquelle il libère un passage à travers le dormant et une position fermée dans laquelle il obture ledit passage, l'ouvrant étant équipée d'une tringle de commande destinée à être déplacée par une poignée de commande entre une position de verrouillage et une position de déverrouillage,
- une glissière délimitant une ouverture présentant une première portion s'étendant selon un axe longitudinal,
- au moins un bras articulé présentant une première extrémité montée libre en rotation sur le dormant ou sur l'ouvrant, et une seconde extrémité opposée montée coulissante dans l'ouverture entre une première position dans laquelle l'ouvrant est dans la position fermée, et une seconde position dans laquelle l'ouvrant est dans une position ouverte prédéterminée.

Lorsque l'ouvrant est dans la position ouverte prédéterminée, l'ouvrant peut être déplacé de manière intempestive vers la position fermée, notamment par des mouvements d'air. Cette fermeture involontaire de l'ouvrant peut occasionner des nuisances, telles que des nuisances sonores, mais aussi des accidents, notamment des pincements de doigts.

Il est connu de l'état de la technique, notamment du document FR2509778, d'équiper l'ensemble pour baie d'un corps de verrouillage/déverrouillage de l'ouvrant dans une position ouverte prédéterminée, le corps de verrouillage comportant un ressort à lame monté sur l'ouvrant et un bouton de manoeuvre actionnant le ressort.

Le ressort est agencé pour coopérer avec le bras articulé de sorte que le ressort maintient dans la seconde position (verrouillage) la seconde extrémité du bras articulé. La seconde extrémité du bras articulé est libérée du ressort (déverrouillage) en actionnant le bouton de manoeuvre.

Un tel ensemble pour baie de l'état de la technique nécessite l'utilisation d'un ressort à lame afin d'assurer le verrouillage de l'ouvrant dans une position ouverte prédéterminée, ce qui est préjudiciable en termes de pérennité du corps de verrouillage dans la mesure où un tel ressort va subir des déformations importantes au cours du temps après des déplacements successifs de l'ouvrant de la position fermée vers la position ouverte prédéterminée.

En outre, un tel corps est assez complexe à mettre en oeuvre en nécessitant notamment un agencement et un réglage précis du ressort à lame.

En outre, il est connu du document DE 20 2008 010055 U1, un ensemble pour baie selon le préambule de la revendication 1.

La présente invention vise à remédier en tout ou partie aux inconvénients précités et concerne un ensemble pour baie, comportant :
- un dormant destiné à être monté dans la baie,
- un ouvrant, notamment de type fenêtre, monté mobile sur le dormant entre une position ouverte dans laquelle il libère un passage à travers le dormant et une position fermée dans laquelle il obture ledit passage, l'ouvrant étant équipé d'une tringle de commande destinée à être déplacée par une poignée de commande entre une position de verrouillage et une position de déverrouillage,
- une glissière délimitant une ouverture présentant une première portion s'étendant selon un axe longitudinal,
- au moins un bras articulé présentant une première extrémité montée libre en rotation sur le dormant ou sur l'ouvrant autour d'un axe de rotation, et une seconde extrémité opposée montée coulissante dans l'ouverture entre une première position dans laquelle l'ouvrant est dans la position fermée, et une seconde position dans laquelle l'ouvrant est dans une position ouverte prédéterminée,
   - l'ouverture présentant une seconde portion s'étendant suivant une direction oblique relativement à l'axe longitudinal, la seconde portion étant conformée pour recevoir la seconde extrémité du bras articulé dans la seconde position,
   - la tringle de commande étant agencée pour entraîner en rotation le bras articulé autour de l'axe de rotation entre :
- une position de verrouillage dans laquelle le bras articulé et la direction oblique de la seconde portion de l'ouverture forment un angle présentant une première valeur adaptée de sorte que la seconde extrémité du bras articulé est en équilibre stable dans la seconde portion de l'ouverture, et
- une position de déverrouillage dans laquelle ledit angle présente une seconde valeur inférieure à la première valeur, la seconde valeur étant adaptée de sorte que la seconde extrémité du bras articulé est en équilibre instable dans la seconde portion de l'ouverture,
ledit ensemble étant remarquable en ce que l'ensemble comporte des moyens d'actionnement de la seconde extrémité du bras articulé agencés pour déloger ladite seconde extrémité de la seconde portion de l'ouverture lorsque la tringle de commande est en position de déverrouillage.

Ainsi, un tel ensemble selon l'invention permet d'assurer le verrouillage/déverrouillage de l'ouvrant dans une position ouverte prédéterminée. Plus particulièrement, le verrouillage de l'ouvrant est assuré en aménageant la glissière. Par conséquent, le verrouillage de l'ouvrant dans une position ouverte prédéterminée est robuste, pérenne et assuré sans ajout de pièces mécaniques supplémentaires.

Le verrouillage de l'ouvrant dans une position ouverte prédéterminée est obtenu par des conditions géométriques entre le bras articulé et la seconde portion de l'ouverture ainsi que par des forces de frottement exercées sur la seconde extrémité du bras articulé, ce qui permet une mise en oeuvre aisée d'un tel ensemble.

Le déverrouillage de l'ouvrant dans une position ouverte prédéterminée est obtenu par des conditions géométriques entre le bras articulé et la seconde portion de l'ouverture qui permettent une mise en oeuvre aisée d'un tel ensemble. Lorsque la tringle de commande est en position de déverrouillage, les moyens d'actionnement permettent de déloger la seconde extrémité du bras articulé de la seconde portion de l'ouverture. Ainsi, une force exercée sur l'ouvrant s'opposant aux forces de frottement exercées sur la seconde extrémité du bras articulé peut déloger la seconde extrémité du bras articulé de la seconde portion de l'ouverture.

Selon une forme d'exécution, la première extrémité du bras articulé est montée libre en rotation sur le dormant, et la glissière est fixée sur l'ouvrant.

Selon une variante d'exécution, la première extrémité du bras articulé est montée libre en rotation sur la tringle de commande équipant l'ouvrant, la glissière est fixée sur le dormant, et les moyens d'actionnement comportent au moins un organe d'actionnement, notamment de type bouton de manoeuvre, disposé sur le dormant.

Dans un mode de réalisation, les moyens d'actionnement sont constitués par la tringle de commande présentant une position de déverrouillage dans laquelle l'angle formé par le bras articulé et la direction oblique de la seconde portion de l'ouverture présentent une seconde valeur inférieure à la première valeur, la seconde valeur étant adaptée de sorte que la seconde extrémité du bras articulé est délogée de la seconde portion de l'ouverture.

Ainsi, une telle tringle de commande permet à elle seule d'assurer le déverrouillage de l'ouvrant dans une position ouverte prédéterminée.

Selon une forme d'exécution, la première valeur de l'angle formé par le bras articulé et la direction oblique de la seconde portion de l'ouverture est comprise entre 60° et 120°, et est de préférence sensiblement égale à 90°.

L'orthogonalité entre le bras articulé et la direction oblique de la seconde portion de l'ouverture permet d'optimiser la stabilité de l'équilibre de la seconde extrémité du bras articulé dans la seconde portion de l'ouverture.

Dans un mode de réalisation, la seconde portion de l'ouverture est située à une extrémité de la première portion de l'ouverture.

Ainsi, un tel agencement de la seconde portion d'ouverture permet d'augmenter la course de la seconde extrémité du bras articulé dans l'ouverture. Une telle augmentation de la course permet d'augmenter par la-même le débattement de l'ouvrant entre la position fermée et la position d'ouverture prédéterminée.

Selon une caractéristique, la seconde portion s'étend suivant une direction oblique présentant un angle avec l'axe longitudinal inférieur à 30°, et de préférence sensiblement égal à 15°.

Selon une réalisation particulière, la seconde portion de l'ouverture est réalisée sous la forme d'une entaille ménagée dans la glissière et dans le prolongement de la première portion de l'ouverture.

Avantageusement, la seconde extrémité du bras articulé est équipée d'au moins un plot conformé pour coulisser dans l'ouverture.

Ainsi, un tel plot permet d'améliorer le guidage de la seconde extrémité du bras articulé dans l'ouverture.

Avantageusement, le bras articulé est monté amovible sur l'ouvrant.

Ainsi, lorsque le bras articulé est retiré de l'ouvrant, l'ouvrant est montée libre sur le dormant. Il en résulte un débattement maximal de l'ouvrant sur le dormant.

Dans un mode de réalisation, l'ensemble comporte un dispositif de commande conçu pour commander le déplacement de la tringle de commande entre la position de verrouillage et la position de déverrouillage, le dispositif comprenant :
- une pièce de manoeuvre comportant une embase présentant une première face et une seconde face opposée, l'embase présentant un premier bord latéral et un second bord latéral opposé, un doigt de manoeuvre monté sur la seconde face de l'embase, conçu pour entraîner en déplacement la tringle de commande, le doigt de manoeuvre étant disposé à proximité du premier bord latéral de l'embase, une crémaillère montée sur le second bord latéral sur la première face de l'embase,
- une poignée de commande,
- un pignon solidaire en déplacement de la poignée de commande, et agencé entre le premier bord latéral et le second bord latéral sur la première face de l'embase de manière à s'engrener dans la crémaillère.

Dans un mode de réalisation, le bras articulé comporte :
- un premier élément de bras présentant la première extrémité,
- un second élément de bras réalisé sous la forme d'un prolongateur de crémone, et présentant la seconde extrémité,
- des moyens de fixation amovible agencés pour fixer les premier et second éléments de bras entre eux de manière amovible.

Ainsi, il est possible de former un bras articulé avec un prolongateur de crémone déjà connu en soi, ce qui permet de couvrir différentes dimensions d'ouvrants.

Selon une forme d'exécution, les moyens de fixation amovible comportent :
- des saillies latérales agencées sur le second élément de bras,
- des encoches latérales ménagées dans le premier élément de bras, et conformées pour coopérer avec lesdites saillies latérales de manière à maintenir en position le premier élément de bras relativement au second élément de bras.
- un pion mobile relativement au second élément de bras entre une position inactive et une position active dans laquelle il exerce une pression sur le premier élément de bras de manière à déloger les encoches latérales des saillies latérales.

Ainsi, le pion en position active permet de séparer les premier et second éléments de bras de manière à obtenir un débattement maximal de l'ouvrant sur le dormant.

Selon une caractéristique, le pion est mobile en rotation entre la position inactive et la position active, la position active étant obtenue de préférence par une rotation sensiblement à 90° relativement à la position inactive.

Avantageusement, le pion est conçu pour être déplacé de la position inactive vers la position active par l'intermédiaire d'un outillage dédié tel qu'une pince à becs ronds.

Ainsi, un tel pion permet d'éviter une séparation intempestive des premier et second éléments de bras en sécurisant l'obtention de la position active à l'aide de l'outillage dédié.

D'autres caractéristiques et avantages apparaîtront dans la description qui va suivre d'un mode de réalisation d'un ensemble pour baie selon l'invention, donné à titre d'exemple non limitatif, en référence aux dessins annexés dans lesquels :
- les figures 1 et 2 sont des vues partielles en perspective d'un ensemble pour baie selon l'invention représentant un bras articulé dans différentes positions,
- la figure 3 est une vue partielle de côté de l'ensemble illustré aux figures 1 et 2,
- la figure 4 est une vue partielle éclatée de l'ensemble illustré aux figures 1 et 2,
- les figures 5 et 6 sont des vues en perspective d'un dispositif de commande du déplacement de la tringle de commande,
- les figures 7a et 7b sont des vues en perspective respectives d'une pièce de manoeuvre équipant le dispositif illustré aux figures 5 et 6 et d'une pièce de manoeuvre de l'état de la technique,
- la figure 8 est une vue analogue à la figure 3 illustrant une variante de réalisation du bras articulé,
- les figures 9a et 9b sont des vues partielles respectivement de dessus et de côté du bras articulé illustré à la figure 8.
- les figures 10 et 11 sont des vues partielles de dessus représentant un pion selon une première forme d'exécution respectivement en position inactive et en position active,
- les figures 12 et 13 sont des vues partielles de dessus représentant un pion selon une variante d'exécution respectivement en position inactive et en position active.

Pour les différentes variantes d'exécution, les mêmes références seront utilisées pour des éléments identiques ou assurant la même fonction, par souci de simplification de la description.

L'ensemble pour baie illustré aux figures 1 à 4 comporte un dormant destiné à être monté dans une baie ; seul un élément de dormant 1 est représenté pour ne pas surcharger les figures 1 à 4.

L'ensemble comporte un ouvrant (non représenté), telle qu'une porte ou une fenêtre, monté mobile sur le dormant entre une position ouverte dans laquelle il libère un passage à travers le dormant et une position fermée dans laquelle il obture ledit passage. L'ouvrant est équipé d'une tringle de commande 2 déplacée entre une position de verrouillage et une position de déverrouillage par une poignée de commande 6, représentée aux figures 5 et 6, équipant l'ouvrant.

Pour ce faire, l'ensemble comporte un dispositif de commande 5 conçu pour commander le déplacement de la tringle de commande 2 entre la position de verrouillage et la position de déverrouillage, le dispositif comprenant :
- une pièce de manoeuvre 50 comportant une embase 51 présentant une première face 510 et une seconde face 511 opposée, l'embase présentant un premier bord latéral 510a et un second bord latéral 510b opposé, un doigt de manoeuvre 52 monté sur la seconde face 511 de l'embase 51, conçu pour entraîner en déplacement la tringle de commande 2, le doigt de manoeuvre 52 étant disposé à proximité du premier bord latéral 510a de l'embase 50, une crémaillère 53 montée sur le second bord latéral 510b sur la première face 510 de l'embase 51,
- une poignée de commande 6,
- un pignon (non représenté) solidaire en déplacement de la poignée de commande 6, et agencé entre le premier bord latéral 510a et le second bord latéral 510b sur la première face 510 de l'embase 51 de manière à s'engrener dans la crémaillère 53.

Comme illustré à la figure 7a, la pièce de manoeuvre 50 équipant le dispositif de commande 5 diffère de la pièce de manoeuvre 50 illustrée à la figure 7b en ce que la crémaillère 53 est montée sur le second bord latéral 510b sur la première face 510 de l'embase 51, et non sur le premier bord latéral 510a. Un tel agencement de la crémaillère 53 permet d'inverser le sens de déplacement de la tringle de commande 2 pour un sens de rotation donné du pignon, et ce sans modifier la disposition du doigt de manoeuvre 52.

L'ensemble comporte une glissière 3 montée fixe sur l'ouvrant aux moyens de vis de fixation 302. La glissière 3 est agencée sur la tringle de commande 2.

La glissière 3 délimite une ouverture 30 présentant :
- une première portion 300 oblongue s'étendant selon un axe longitudinal X'-X sensiblement vertical,
- une seconde portion 301 (visible à la figure 2) située à l'extrémité inférieure de la première portion 300, et s'étendant suivant une direction oblique Y'-Y relativement à l'axe longitudinal X'-X.

La direction oblique Y'-Y présente un angle α avec l'axe longitudinal X'-X sensiblement égal à 15°. La seconde portion 301 de l'ouverture 30 est réalisée sous la forme d'une entaille ménagée dans la glissière 3 et dans le prolongement de la première portion 300 de l'ouverture 30.

L'ensemble comporte un bras articulé 4 présentant :
- une première extrémité 40 montée libre en rotation sur le dormant autour d'un axe de rotation Z'-Z,
- une seconde extrémité 41 opposée montée coulissante dans l'ouverture 30 entre une première position (non représentée) dans laquelle l'ouvrant est dans la position fermée, et une seconde position (illustrée à la figure 1) dans laquelle l'ouvrant est dans une position ouverte prédéterminée.

La première extrémité 40 du bras articulé 4 peut être par exemple montée en applique sur le dormant ou à l'aide de vis de fixation (non représentées). La première extrémité 40 du bras articulé 4 peut être conformé pour coopérer avec un outil spécifique (non représenté), tel qu'une clé ou un tournevis, de manière à pouvoir être retirée du dormant.

La seconde extrémité 41 du bras articulé 4 en première position est située à l'extrémité supérieure de la première portion 300 de l'ouverture 30. La seconde extrémité 41 du bras articulé 4 en seconde position est disposée dans la seconde portion 301 de l'ouverture 30. Il est à noter qu'en figure 2 est illustrée la seconde extrémité 41 du bras articulé 4 dans une position intermédiaire entre la première position et la seconde position.

La seconde extrémité 41 du bras articulé 4 est équipée d'un plot 410 conformé pour coulisser dans l'ouverture 30.

La tringle de commande 2 comporte une fente 20 oblongue ménagée en son sein, s'étendant suivant l'axe X'-X sur au moins la longueur de l'ouverture 30 de la glissière 3. La fente 20 présente une extrémité inférieure 200 et une extrémité supérieure 201 opposée. La fente 20 est conformée pour recevoir le plot 410 du bras articulé 4. La tringle de commande 2 comporte en outre deux lumières 201 oblongues ménagées en son sein, et disposées de part et d'autre de la fente 20.

Le plot 410 du bras articulé 4 peut être conformé pour coopérer avec un outil spécifique (non représenté) tel qu'une clé de manière à pouvoir être retiré de l'ouverture 30 de la glissière 3 et de la fente 20 de la tringle de commande 2. Lorsque le plot 410 est retiré et par là-même lorsque le bras articulé 4 est retiré, l'ouvrant est alors monté libre sur le dormant.

La tringle de commande 2 est mobile en translation suivant l'axe X'-X entre la position de verrouillage et la position de déverrouillage. La tringle de commande 2 est agencée pour entraîner en rotation le bras articulé 4 autour de l'axe de rotation Z'-Z lors du déplacement de la tringle de commande 2 de la position de verrouillage vers la position de déverrouillage. Il est à noter que les lumières 201 permettent le déplacement de la tringle de commande 2 de la position de verrouillage vers la position de déverrouillage sans être en contact avec les vis de fixation 302.

Plus précisément, lors du déplacement de la tringle de commande 2 suivant l'axe X'-X de la position de verrouillage vers la position de déverrouillage, l'extrémité inférieure de la fente 20 de la tringle de commande 2 vient dans un premier temps en contact contre le plot 410 du bras articulé 4, puis dans un deuxième temps l'extrémité inférieure de la fente 20 de la tringle de commande 2 entraine en rotation le bras articulé 4 autour de l'axe de rotation Z'-Z.

Lorsque la tringle de commande 2 est en position de verrouillage (illustrée à la figure 1), le bras articulé 4 et la direction oblique Y'-Y de la seconde portion 301 de l'ouverture 30 forment un angle β présentant une première valeur sensiblement égale à 90° de sorte que la seconde extrémité 41 du bras articulé 4 est en équilibre stable dans la seconde portion 301 de l'ouverture 30. Par « équilibre stable », on entend que la seconde extrémité 41 du bras articulé 4 possède au moins une position d'équilibre dans la seconde portion 301 de l'ouverture 30 et que la seconde extrémité 41 du bras articulé 4 tend à revenir dans cette position d'équilibre lorsqu'on la déplace d'une quantité infinitésimale.

Lorsque la tringle de commande 2 est en position de déverrouillage (illustrée à la figure 3), l'angle β formé par le bras articulé 4 et la direction oblique Y'-Y de la seconde portion 301 de l'ouverture 30 présente une seconde valeur de l'ordre de 80°, et donc inférieure à la première valeur, la seconde valeur étant adaptée de sorte que la seconde extrémité 41 du bras articulé 4 est en équilibre instable dans la seconde portion 301 de l'ouverture 30. Par « équilibre instable », on entend que la seconde extrémité 41 du bras articulé 4 possède au moins une position d'équilibre dans la seconde portion 301 de l'ouverture 30 et que la seconde extrémité 41 du bras articulé 4 tend à s'éloigner de cette position d'équilibre lorsqu'on la déplace d'une quantité infinitésimale. Il en résulte qu'une force extérieure exercée sur l'ouvrant s'opposant aux forces de frottement exercées sur la seconde extrémité 41 du bras articulé 4 peut alors déloger la seconde extrémité 41 du bras articulé 4 de la seconde portion 301 de l'ouverture 30.

Selon une variante d'exécution non représentée, l'ensemble diffère en ce qu'il comporte au moins un organe d'actionnement de la seconde extrémité 41 du bras articulé 4, agencé sur l'ouvrant de manière à déloger ladite seconde extrémité 41 de la seconde portion 301 de l'ouverture 30 lorsque la tringle de commande 2 est en position de déverrouillage.

Selon une autre variante d'exécution non représentée, l'ensemble diffère en ce que, lorsque la tringle de commande 2 est en position de déverrouillage, la seconde valeur de l'angle β formé par le bras articulé 4 et la direction oblique Y'-Y de la seconde portion 301 de l'ouverture 30 est adaptée de sorte que la seconde extrémité 41 du bras articulé 4 est directement délogée de la seconde portion 301 de l'ouverture 30.

Pour ce faire, la tringle de commande 2 est déplacée suivant l'axe X'-X à partir de la position de verrouillage jusqu'à ce que l'angle β formé par le bras articulé 4 et la direction oblique Y'-Y de la seconde portion 301 de l'ouverture 30 soit suffisamment faible pour que le déplacement de la tringle de commande 2 déloge alors la seconde extrémité 41 du bras articulé 4 de la seconde portion 301 de l'ouverture 30. Un tel angle β définit ainsi la position de déverrouillage de la tringle de commande 2.

Dans un mode de réalisation non représenté, l'ensemble diffère en ce que :
- la première extrémité 40 du bras articulé 4 est montée libre en rotation sur la tringle de commande 2 autour d'un axe de rotation Z'-Z,
- la glissière 3 est montée fixe sur le dormant,
- l'ensemble comporte au moins un organe d'actionnement de la seconde extrémité 41 du bras articulé 4 agencé sur le dormant de manière à déloger ladite seconde extrémité 41 de la seconde portion 301 de l'ouverture 30 lorsque la tringle de commande 2 est en position de déverrouillage.

Dans le mode de réalisation illustré à la figure 8, l'ensemble diffère de l'ensemble illustré aux figures 1 à 4 en ce que le bras articulé 4 comporte :
- un premier élément de bras 4a présentant la première extrémité 40,
- un second élément de bras 4b réalisé sous la forme d'un prolongateur de crémone, et présentant la seconde extrémité 41,
- des moyens de fixation amovible agencés pour fixer les premier et second éléments de bras 4a, 4b entre eux de manière amovible.

Comme plus visible aux figures 9a et 9b, les moyens de fixation amovible comportent :
- des saillies 70 latérales agencées sur le second élément de bras 4b,
- des encoches 71 latérales ménagées dans le premier élément de bras 4a, et conformées pour coopérer avec lesdites saillies 70 latérales de manière à maintenir en position le premier élément de bras 4a relativement au second élément de bras 4b.

Comme visible aux figures 10 et 11, les moyens de fixation amovible comportent en outre un pion 8 mobile relativement au second élément de bras 4b entre une position inactive (illustrée à la figure 10) et une position active (illustrée à la figure 11) dans laquelle il exerce une pression sur le premier élément de bras 4a de manière à déloger les encoches 71 latérales des saillies 70 latérales.

Le pion 8 est muni d'une butée 80 agencée de sorte que la butée 80 vient en appui contre le second élément de bras 4b lorsque le pion 8 est en position active. En outre, un organe élastique 81 telle qu'une rondelle est interposé entre la butée 80 et le pion 8.

Dans la variante d'exécution illustrée aux figures 12 et 13, le pion 8 diffère du pion 8 illustré aux figures 10 et 11 en ce que :
- le pion 8 est mobile en rotation entre la position inactive et la position active, la position active étant obtenue par une rotation sensiblement à 90° relativement à la position inactive,
- le pion 8 est conçu pour être déplacé de la position inactive vers la position active par l'intermédiaire d'un outillage dédié tel qu'une pince à becs ronds.

Bien entendu, le mode de réalisation de l'invention décrit ci-dessus ne présente aucun caractère limitatif. Des détails et améliorations peuvent y être apportés dans d'autres variantes d'exécution sans pour autant sortir du cadre de l'invention.

## Revendications

1. Ensemble pour baie, comportant :
- un dormant destiné à être monté dans la baie,
- un ouvrant, notamment de type fenêtre, monté mobile sur le dormant entre une position ouverte dans laquelle il libère un passage à travers le dormant et une position fermée dans laquelle il obture ledit passage, l'ouvrant étant équipé d'une tringle de commande (2) destinée à être déplacée par une poignée de commande entre une position de verrouillage et une position de déverrouillage,
- une glissière (3) délimitant une ouverture (30) présentant une première portion (300) s'étendant selon un axe longitudinal (X'-X),
- au moins un bras articulé (4) présentant une première extrémité (40) montée libre en rotation sur le dormant ou sur l'ouvrant autour d'un axe de rotation (Z'-Z), et une seconde extrémité (41) opposée montée coulissante dans l'ouverture (30) entre une première position dans laquelle l'ouvrant est dans la position fermée, et une seconde position dans laquelle l'ouvrant est dans une position ouverte prédéterminée,
- l'ouverture (30) présentant une seconde portion (301) s'étendant suivant une direction oblique (Y'-Y) relativement à l'axe longitudinal (X'-X), la seconde portion (301) étant conformée pour recevoir la seconde extrémité (41) du bras articulé (4) dans la seconde position,
- la tringle de commande (2) étant agencée pour entraîner en rotation le bras articulé (4) autour de l'axe de rotation (Z'-Z) entre :
- une position de verrouillage dans laquelle le bras articulé (4) et la direction oblique (Y'-Y) de la seconde portion (301) de l'ouverture (30) forment un angle (β) présentant une première valeur adaptée de sorte que la seconde extrémité (41) du bras articulé (4) est en équilibre stable dans la seconde portion (301) de l'ouverture (30), et
- une position de déverrouillage dans laquelle ledit angle (β) présente une seconde valeur inférieure à la première valeur, la seconde valeur étant adaptée de sorte que la seconde extrémité (41) du bras articulé (4) est en équilibre instable dans la seconde portion (301) de l'ouverture (30),
**caractérisé en ce que** l'ensemble comporte des moyens d'actionnement de la seconde extrémité (41) du bras articulé (4) agencés pour déloger ladite seconde extrémité (41) de la seconde portion (301) de l'ouverture (30) lorsque la tringle de commande (2) est en position de déverrouillage.

2. Ensemble selon la revendication 1, **caractérisé en ce que** la première extrémité (40) du bras articulé (4) est montée libre en rotation sur le dormant, et **en ce que** la glissière (3) est fixée sur l'ouvrant.

3. Ensemble selon la revendication 1, **caractérisé en ce que** la première extrémité (40) du bras articulé (4) est montée libre en rotation sur la tringle de commande (2) équipant l'ouvrant, **en ce que** la glissière (3) est fixée sur le dormant, et **en ce que** les moyens d'actionnement comportent au moins un organe d'actionnement, notamment de type bouton de manoeuvre, disposé sur le dormant.

4. Ensemble selon la revendication 1 ou 2, **caractérisé en ce que** les moyens d'actionnement sont constitués par la tringle de commande (2) présentant une position de déverrouillage dans laquelle l'angle (β) formé par le bras articulé (4) et la direction oblique (Y'-Y) de la seconde portion (301) de l'ouverture (30) présente une seconde valeur inférieure à la première valeur, la seconde valeur étant adaptée de sorte que la seconde extrémité (41) du bras articulé (4) est délogée de la seconde portion (301) de l'ouverture (30).

5. Ensemble selon l'une des revendications 1 à 4, **caractérisé en ce que** la première valeur de l'angle (β) formé par le bras articulé (4) et la direction oblique (Y'-Y) de la seconde portion (301) de l'ouverture (30) est comprise entre 60° et 120°, et est de préférence sensiblement égale à 90°.

6. Ensemble selon l'une des revendications 1 à 5, **caractérisé en ce que** la seconde portion (301) de l'ouverture (30) est située à une extrémité de la première portion (301) de l'ouverture (30).

7. Ensemble selon l'une des revendications 1 à 6, **caractérisé en ce que** la seconde portion (301) de l'ouverture (30) est réalisée sous la forme d'une entaille ménagée dans la glissière (3) et dans le prolongement de la première portion (300) de l'ouverture (30).

8. Ensemble selon l'une des revendications 1 à 7, **caractérisé en ce que** la seconde extrémité (41) du bras articulé (4) est équipée d'au moins un plot (410) conformé pour coulisser dans l'ouverture (30).

9. Ensemble selon l'une des revendications 1 à 8, **caractérisé en ce que** le bras articulé (4) est monté amovible sur l'ouvrant.

10. Ensemble selon l'une des revendications 1 à 9, **caractérisé en ce qu'**il comporte un dispositif de commande (5) conçu pour commander le déplacement de la tringle de commande (2) entre la position de verrouillage et la position de déverrouillage, le dispositif comprenant :
- une pièce de manoeuvre (50) comportant une embase (51) présentant une première face (510) et une seconde face (511) opposée, l'embase présentant un premier bord latéral (510a) et un second bord latéral (510b opposé, un doigt de manoeuvre (52) monté sur la seconde face (511) de l'embase (51), conçu pour entraîner en déplacement la tringle de commande (2), le doigt de manoeuvre étant disposé à proximité du premier bord latéral (510a) de l'embase (50), une crémaillère (53) montée sur le second bord latéral (510b) sur la première face (510) de l'embase (51),
- une poignée de commande (6),
- un pignon solidaire en déplacement de la poignée de commande (6), et agencé entre le premier bord latéral (510a) et le second bord latéral (510b) sur la première face (510) de l'embase (51) de manière à s'engrener dans la crémaillère (53).

11. Ensemble selon l'une des revendications 1 à 10, **caractérisé en ce que** le bras articulé (4) comporte :
- un premier élément de bras (4a) présentant la première extrémité (40),
- un second élément de bras (4b) réalisé sous la forme d'un prolongateur de crémone, et présentant la seconde extrémité (41),
- des moyens de fixation amovible agencés pour fixer les premier et second éléments de bras (4a, 4b) entre eux de manière amovible.

12. Ensemble selon la revendication 11, **caractérisé en ce que** les moyens de fixation amovible comportent :
- des saillies (70) latérales agencées sur le second élément de bras (4b),
- des encoches (71) latérales ménagées dans le premier élément de bras (4a), et conformées pour coopérer avec lesdites saillies (70) latérales de manière à maintenir en position le premier élément de bras (4a) relativement au second élément de bras (4b).
- un pion (8) mobile relativement au second élément de bras (4b) entre une position inactive et une position active dans laquelle il exerce une pression sur le premier élément de bras (4a) de manière à déloger les encoches (71) latérales des saillies (70) latérales.

13. Ensemble selon la revendication 12, **caractérisé en ce que** le pion (8) est mobile en rotation entre la position inactive et la position active, la position active étant obtenue de préférence par une rotation sensiblement à 90° relativement à la position inactive.

14. Ensemble selon la revendication 12 ou 13, **caractérisé en ce que** le pion (8) est conçu pour être déplacé de la position inactive vers la position active par l'intermédiaire d'un outillage dédié tel qu'une pince à becs ronds.

## Patentansprüche

1. Anordnung für eine Fensteröffnung, Folgendes umfassend:
- eine Einfassung, die dazu bestimmt ist, in der Fensteröffnung montiert zu werden,
- einen Flügel, insbesondere vom Typ Fenster, der zwischen einer offenen Position, in der er einen Durchlass durch die Einfassung hindurch freigibt, und einer geschlossenen Position beweglich in der Einfassung montiert ist, in der er den besagten Durchlass verschließt, wobei der Flügel mit einem Steuergestänge (2) ausgerüstet ist, das dazu bestimmt ist, durch einen Steuergriff zwischen einer Verriegelungsposition und einer Freigabeposition verschoben zu werden,
- eine Gleitschiene (3), die eine Öffnung (30) eingrenzt, einen ersten Abschnitt (300) aufweisend, der sich entlang einer Längsachse (X'-X) erstreckt,
- zumindest einen Gelenkarm (4), der ein erstes Ende (40) aufweist, das um eine Drehachse (Z'-Z) frei drehbar in der Einfassung oder auf dem Flügel montiert ist, und ein zweites gegenüberliegendes Ende (41), das zwischen einer ersten Position, in der sich der Flügel in der geschlossenen Position befindet, und einer zweiten Position gleitend in der Öffnung (30) montiert ist, in der sich der Flügel in einer vorbestimmten offenen Position befindet,
- wobei die Öffnung (30) einen zweiten Abschnitt (301) aufweist, der sich entlang einer geneigten Richtung (Y'-Y) im Verhältnis zur Längsachse (X'-X) erstreckt, wobei der zweite Abschnitt (301) ausgeformt ist, um das zweite Ende (41) des Gelenkarmes (4) in der zweiten Position aufzunehmen,
- wobei das Steuergestänge (2) angeordnet ist, um den Gelenkarm (4) um die Drehachse (Z'-Z) zwischen den folgenden Positionen in Drehung zu versetzen:
- einer Verriegelungsposition, in welcher der Gelenkarm (4) und die geneigte Richtung (Y'-Y) des zweiten Abschnitts (301) der Öffnung (30) einen Winkel (β) bilden, der einen ersten Wert aufweist, der angepasst ist, sodass sich das zweite Ende (41) des Gelenkarms (4) in einem stabilen Gleichgewicht im zweiten Abschnitt (301) der Öffnung (30) befindet, und
- einer Freigabeposition, in welcher der besagte Winkel (β) einen zweiten Wert aufweist, der kleiner ist, als der erste Wert, wobei der zweite Wert angepasst ist, sodass sich das zweite Ende (41) des Gelenkarms (4) in einem instabilen Gleichgewicht im zweiten Abschnitt (301) der Öffnung (30) befindet,
**dadurch gekennzeichnet, dass** die Anordnung Mittel zum Betätigen des zweiten Endes (41) des Gelenkarms (4) umfasst, die angeordnet sind, um das besagte zweite Ende (41) des zweiten Abschnitts (301) der Öffnung (30) zu lösen, wenn sich das Steuergestänge (2) in der Freigabeposition befindet.

2. Anordnung nach Anspruch 1, **dadurch gekennzeichnet, dass** das erste Ende (40) des Gelenkarms (4) frei drehbar in der Einfassung montiert ist, und dadurch, dass die Gleitschiene (3) am Flügel befestigt ist.

3. Anordnung nach Anspruch 1, **dadurch gekennzeichnet, dass** das erste Ende (40) des Gelenkarms (4) frei drehbar auf dem Steuergestänge (2) montiert ist, mit dem der Flügel ausgerüstet ist, und dadurch, dass die Gleitschiene (3) auf der Einfassung befestigt ist, und dadurch, dass die Mittel zum Betätigen zumindest ein Betätigungsorgan, insbesondere in der Art eines Betätigungsknopfes umfassen, das an der Einfassung angeordnet ist.

4. Anordnung nach Anspruch 1 oder 2, **dadurch gekennzeichnet, dass** die Mittel zum Betätigen aus dem Steuergestänge (2) bestehen, das eine Freigabeposition aufweist, in welcher der Winkel (β), der durch den Gelenkarm (4) und die geneigte Richtung (Y'-Y) des zweiten Abschnitts (301) der Öffnung (30) gebildet wird, einen zweiten Wert aufweist, der kleiner ist, als der erste Wert, wobei der zweite Wert angepasst ist, sodass sich das zweite Ende (41) des Gelenkarms (4) aus dem zweiten Abschnitt (301) der Öffnung (30) gelöst wird.

5. Anordnung nach einem der Ansprüche 1 bis 4, **dadurch gekennzeichnet, dass** der erste Wert des Winkels (β), der durch den Gelenkarm (4) und die geneigte Richtung (Y'-Y) des zweiten Abschnitts (301) der Öffnung (30) gebildet wird, zwischen 60° und 120° liegt, und vorzugsweise im Wesentlichen gleich 90° ist.

6. Anordnung nach einem der Ansprüche 1 bis 5, **dadurch gekennzeichnet, dass** sich der zweite Abschnitt (301) der Öffnung (30) an einem Ende des ersten Abschnitts (301) der Öffnung (30) befindet.

7. Anordnung nach einem der Ansprüche 1 bis 6, **dadurch gekennzeichnet, dass** der zweite Abschnitt (301) der Öffnung (30) in der Form einer Einkerbung ausgeführt ist, die in der Gleitschiene (3) und in der Verlängerung des ersten Abschnitts (300) der Öffnung (30) ausgeführt ist.

8. Anordnung nach einem der Ansprüche 1 bis 7, **dadurch gekennzeichnet, dass** das zweite Ende (41) des Gelenkarms (4) mit zumindest einem Stift (410) ausgerüstet ist, der ausgeformt ist, um in der Öffnung (30) zu gleiten.

9. Anordnung nach einem der Ansprüche 1 bis 8, **dadurch gekennzeichnet, dass** der Gelenkarm (4) abnehmbar auf dem Flügel montiert ist.

10. Anordnung nach einem der Ansprüche 1 bis 9, **dadurch gekennzeichnet, dass** sie eine Steuervorrichtung (5) umfasst, die gestaltet ist, um die Bewegung des Steuergestänges (2) zwischen der Verriegelungsposition und der Freigabeposition zu steuern, wobei die Vorrichtung Folgendes umfasst:
- ein Betätigungsteil (50), eine Basis (51) umfassend, die eine erste Seite (510) und eine zweite gegenüberliegende Seite (511) aufweist, wobei die Basis einen ersten seitlichen Rand (510a) und einen zweiten gegenüberliegenden seitlichen Rand (510b) aufweist, einen Betätigungsfinger (52), der auf der zweiten Seite (511) der Basis (51) montiert ist, gestaltet, um das Steuergestänge (2) in Bewegung zu setzen, wobei der Betätigungsfinger in der Nähe des ersten seitlichen Randes (510a) der Basis (50) angeordnet ist, und eine Zahnstange (53) am zweiten seitlichen Rand (510b) auf der ersten Seite (510) der Basis (51) montiert ist,
- einen Steuergriff (6),
- ein Ritzel, das sich gemeinsam mit dem Steuergriff (6) bewegt, und zwischen dem ersten seitlichen Rand (510a) und dem zweiten seitlichen Rand (510b) auf der ersten Seite (510) der Basis (51) angeordnet ist, um in die Zahnstange (53) einzugreifen.

11. Anordnung nach einem der Ansprüche 1 bis 10, **dadurch gekennzeichnet, dass** der Gelenkarm (4) Folgendes umfasst:
- ein erstes Armelement (4a), welches das erste Ende (40) aufweist,
- ein zweites Armelement (4b), das in der Form einer Treibstangenbeschlagverlängerung ausgeführt ist, und das zweite Ende (41) aufweist,
- abnehmbare Befestigungsmittel, die angeordnet sind, um das erste und zweite Armelement (4a, 4b) in abnehmbarer Form gegenseitig miteinander zu befestigen.

12. Anordnung nach Anspruch 11, **dadurch gekennzeichnet, dass** die abnehmbaren Befestigungsmittel Folgendes umfassen:
- seitliche Vorsprünge (70), die auf dem zweiten Armelement (4b) angeordnet sind,
- seitliche Einkerbungen (71), die im ersten Armelement (4a) eingearbeitet sind, und ausgeformt sind, um mit den besagten seitlichen Vorsprüngen (70) zusammenzuwirken, sodass das erste Armelement (4a) im Verhältnis zum zweiten Armelement (4b) in Position gehalten wird.
- einen Stift (8), der im Verhältnis zum zweiten Armelement (4b) zwischen einer inaktiven Position und einer aktiven Position bewegt werden kann, in der er einen Druck auf das erste Armelement (4a) ausübt, um die seitlichen Einkerbungen (71) aus den seitlichen Vorsprüngen (70) zu lösen.

13. Anordnung nach Anspruch 12, **dadurch gekennzeichnet, dass** der Stift (8) zwischen der inaktiven Position und der aktiven Position gedreht werden kann, wobei man die aktive Position vorzugsweise durch eine Drehung im Wesentlichen um 90° im Verhältnis zur inaktiven Position erhält.

14. Anordnung nach Anspruch 12 oder 13, **dadurch gekennzeichnet, dass** der Stift (8) gestaltet ist, um mit einem geeigneten Werkzeug, wie einer Rundzange, von der inaktiven Position in die aktive Position verschoben zu werden.

## Claims

1. An assembly for a bay, including:
- a frame intended to be mounted in the bay,
- a leaf, in particular of the window type, movably mounted on the frame between an open position wherein it releases a passage through the frame and a closed position wherein it seals said passage, the leaf being equipped with a control rod (2) intended to be moved by a control handle between a locking position and an unlocking position,
- a track (3) delimiting an aperture (30) having a first portion (300) extending according to a longitudinal axis (X'-X),
- at least one hinged arm (4) having a first end (40) freely mounted in rotation on the frame or on the leaf about an axis of rotation (Z'-Z), and an opposite second end (41) slidably mounted in the aperture (30) between a first position wherein the leaf is in the closed position, and a second position wherein the leaf is in a predetermined open position,
- the aperture (30) having a second portion (301) extending along an oblique direction (Y'-Y) relative to the longitudinal axis (X'-X), the second portion (301) being shaped to receive the second end (41) of the hinged arm (4) in the second position,
- the control rod (2) being arranged for driving in rotation the hinged arm (4) about the axis of rotation (Z'-Z) between:
- a locking position wherein the hinged arm (4) and the oblique direction (Y'-Y) of the second portion (301) of the aperture (30) form an angle (β) having a first value adapted so that the second end (41) of the hinged arm (4) is in stable equilibrium in the second portion (301) of the aperture (30), and
- an unlocking position wherein said angle (β) has a second value lower than the first value, the second value being adapted so that the second end (41) of the hinged arm (4) is in unstable equilibrium in the second portion (301) of the aperture (30),
**characterized in that** the assembly includes means for actuating the second end (41) of the hinged arm (4) arranged to dislodge said second end (41) from the second portion (301) of the aperture (30) when the control rod (2) is in the unlocking position.

2. The assembly according to claim 1, **characterized in that** the first end (40) of the hinged arm (4) is freely mounted in rotation on the frame, and **in that** the track (3) is fastened on the leaf.

3. The assembly according to claim 1, **characterized in that** the first end (40) of the hinged arm (4) is freely mounted in rotation on the control rod (2) equipping the leaf, **in that** the track (3) is fastened on the frame, and **in that** the actuating means include at least one actuating member, in particular of the operating button type, disposed on the frame.

4. The assembly according to claim 1 or 2, **characterized in that** the actuating means are constituted by the control rod (2) having an unlocking position wherein the angle (β) formed by the hinged arm (4) and the oblique direction (Y'-Y) of the second portion (301) of the aperture (30) has a second value lower than the first value, the second value being adapted so that the second end (41) of the hinged arm (4) is dislodged from the second portion (301) of the aperture (30).

5. The assembly according to any of claims 1 to 4, **characterized in that** the first value of the angle (β) formed by the hinged arm (4) and the oblique direction (Y'-Y) of the second portion (301) of the aperture (30) is comprised between 60° and 120°, and is preferably substantially equal to 90°.

6. The assembly according to any of claims 1 to 5, **characterized in that** the second portion (301) of the aperture (30) is situated at one end of the first portion (301) of the aperture (30).

7. The assembly according to any of claims 1 to 6, **characterized in that** the second portion (301) of the aperture (30) is formed as a notch arranged in the track (3) and in the extension of the first portion (300) of the aperture (30).

8. The assembly according to any of claims 1 to 7, **characterized in that** the second end (41) of the hinged arm (4) is equipped with at least one pad (410) shaped to slide in the aperture (30).

9. The assembly according to any of claims 1 to 8, **characterized in that** the hinged arm (4) is removably mounted on the leaf.

10. The assembly according to any of claims 1 to 9, **characterized in that** it includes a control device (5) designed to control the movement of the control rod (2) between the locking position and the unlocking position, the device comprising:
- an operating part (50) including a base (51) having a first face (510) and an opposite second face (511), the base having a first lateral edge (510a) and an opposite second lateral edge (510b), an operating finger (52) mounted on the second face (511) of the base (51), designed to movably drive the control rod (2), the operating finger being disposed proximate the first lateral edge (510a) of the base (50), a rack (53) mounted on the second lateral edge (510b) on the first face (510) of the base (51),
- a control handle (6),
- a pinion which is movably secured to the control handle (6), and arranged between the first lateral edge (510a) and the second lateral edge (510b) on the first face (510) of the base (51) so as to mesh with the rack (53).

11. The assembly according to any of claims 1 to 10, **characterized in that** the hinged arm (4) includes:
- a first arm element (4a) having the first end (40),
- a second arm element (4b) formed as an extender of espagnolette, and having the second end (41),
- removable fastening means arranged to fasten the first and second arm elements (4a, 4b) together in a removable manner.

12. The assembly according to claim 11, **characterized in that** the removable fastening means include:
- lateral projections (70) arranged on the second arm element (4b),
- lateral slots (71) arranged in the first arm element (4a), and shaped to cooperate with said lateral projections (70) so as to maintain in position the first arm element (4a) relative to the second arm element (4b).
- a movable pin (8) relative to the second arm element (4b) between an inactive position and an active position in which it exerts a pressure on the first arm element (4a) so as to dislodge the lateral slots (71) of the lateral projections (70).

13. The assembly according to claim 12, **characterized in that** the pin (8) is movable in rotation between the inactive position and the active position, the active position being obtained preferably by a substantially 90° rotation relative to the inactive position.

14. The assembly according to claim 12 or 13, **characterized in that** the pin (8) is designed to be moved from the inactive position to the active position by means of a dedicated tool such as a round-nosed pliers.
